# FASCICULE DE BREVET EUROPEEN

(11) **EP 0 170 577 B1**
(45) Date de publication et mention de la délivrance du brevet: **15.06.1988**
(21) Numéro de dépôt: 85401373.7
(22) Date de dépôt: 05.07.1985
(51) Int. Cl.: E05B 47/00, E05B 65/32

(54) **Dispositif de commande de l'ouverture d'une serrure de portière de véhicule automobile**
Bedienungsvorrichtung zum Öffnen von Kraftfahrzeugtürschlössern
Control device for opening a motor vehicle door lock

(30) Priorité: 20.07.1984 FR 8411599
(43) Date de publication de la demande: 05.02.1986
(73) Titulaire: ECIA - EQUIPEMENTS ET COMPOSANTS POUR L'INDUSTRIE AUTOMOBILE, F-25400 Audincourt (FR)
(72) Inventeur: Escaravage, Gérard, F-25700 Valentigney (FR)
(74) Mandataire: Moncheny, Michel

(56) Documents cités:
- EP-A- 0 099 820
- EP-A- 0 106 725
- FR-A- 2 474 573

## Description

La présente invention concerne un dispositif de commande de l'ouverture d'une serrure et notamment d'une serrure de portière de véhicule automobile comprenant un mécanisme de verrouillage destiné à bloquer le pêne (4) dans ses positions d'ouverture et de fermeture et un dispositif électromécanique de commande de ce mécanisme en vue de l'ouverture de la serrure, qui sont reliés par un organe de couplage coulissant (24) déplacé par le dispositif électromécanique et relié à un verrou articulé (16) du mécanisme de verrouillage, le dispositif de commande comportant une vis (32) entraînée en rotation par un moteur électrique (30) et en prise avec une roue dentée (34) qui déplace un taquet (42) venant en butée contre un ergot (26) de l'organe de couplage coulissant. Un tel dispositif est connu de EP-A-106 725.

Dans les serrures de ce type, le dispositif électromagnétique comporte généralement un moteur électrique qui entraîne soit (EP-A-106 725) un réducteur provoquant le déplacement d'un système pignon-crémaillère solidaire de l'organe coulissant soit (selon une technique connue de la demanderesse qui cependant ne cite aucun document) une roue dentée déplaçant un taquet d'entraînement en butée contre une saillie de l'organe de couplage coulissant, ainsi qu'un dispositif électrique qui arrête le moteur et par suite interrompt l'entraînement lorsque l'organe coulissant a atteint la position désirée d'ouverture ou de fermeture. Il est donc nécessaire de prévoir à l'intérieur de la serrure un certain nombre de contacteurs électriques ainsi que des raccordements électriques correspondants, ce qui rend complexe la réalisation de la serrure, mais surtout oblige à prévoir une protection efficace contre l'humidité et notamment l'eau de pluie.

On connaît d'après le FR-A-2.474.573, un dispositif d'actionnement électrique dans lequel le moteur est relié à un organe coulissant par l'intermédiaire d'une liaison d'entraînement mécanique de sorte que l'arrêt de l'entraînement n'est pas subordonné à l'arrêt du moteur. Toutefois cette liaison est un système d'entraînement unidirectionnel qui automatiquement s'inverse lorsque l'organe coulissant est immobilisé par une butée de fin de course, ce qui la rend peu adaptée à être utilisée dans un dispositif électromécanique de commande de l'ouverture seule.

La présente invention a pour but de remédier à ces inconvénients en fournissant un dispositif de commande efficace et sûr qui n'utilise pas de contacteur électrique interne à la serrure.

Cet objectif est atteint en prévoyant dans un dispositif de commande de l'ouverture d'une serrure selon le préambule de la revendication 1 les caractéristiques mentionnées dans la partie caractérisante de cette revendication 1.

Le mécanisme de verrouillage immobilisant le coulisseau dans chacune de ses positions d'ouverture et de fermeture et la liaison d'entraînement entre le taquet et la roue dentée étant automatiquement interrompue lors de l'arrivée du coulisseau en position d'ouverture, il n'est pas indispensable d'arrêter immédiatement le moteur.

La roue dentée peut en effet continuer à tourner pendant un temps indéterminé sans modifier la position de la serrure.

Selon un autre développement préféré du dispositif selon l'invention, les moyens pour créer une liaison d'entraînement entre le taquet et la roue dentée comportent des rampes qui coopèrent avec des billes pour repousser le taquet en prise avec la roue.

Selon un mode de réalisation préféré, les billes et les rampes sont montées respectivement sur deux couronnes coaxiales à la roue dentée dont l'une est fixe, tandis que l'autre est déplacée par le coulisseau arrivant en fin de course d'ouverture ou de fermeture.

La description ci-dessous d'un mode de réalisation donné à titre d'exemple non limitatif et représenté aux dessins annexés fera d'ailleurs ressortir les avantages et particularités de l'invention.

Sur ces dessins :
- la Fig. 1 est une vue schématique, en plan, du mécanisme de verrouillage de la serrure ;
- la Fig. 2 est une vue analogue à la Fig. 1 montrant le dispositif de commande de l'ouverture ;
- la Fig. 3 est une vue en perspective éclatée du mécanisme d'entraînement du coulisseau ;
- la Fig. 4 est une vue suivant la flèche F de la Fig. 3 montrant les rampes d'entraînement :
- les Fig. 5 et 6 sont des vues partielles, en coupe du mécanisme d'entraînement assemblé, respectivement en position débrayée et en position d'entraînement ;
- les Fig. 7, 8 et 9 sont des vues schématiques montrant les positions des organes d'entraînement respectivement lorsque la serrure est fermée, ouverte et en position intermédiaire.

La serrure pour portière de véhicule automobile représentée sur les Fig. 1 et 2 comporte un boîtier 1 muni d'une ouverture 2 d'introduction d'une gâche G et enfermant un pêne pivotant 4 qui comporte une encoche 6 de logement de la gâche entre deux becs respectivement 8 et 10, ce pêne pivotant autour d'un axe d'articulation 12 et étant rappelé dans sa position d'ouverture représentée sur la Fig. 1 par un ressort 14 monté sur l'axe 12.

Le boîtier 1 contient également un mécanisme de verrouillage destiné notamment à bloquer la gâche dans l'ouverture. Ce mécanisme comporte un verrou 16 monté pivotant sur un axe 17 et formant un crochet 18 de coopération avec les becs du pêne 4. A son extrémité opposée à l'axe 17, le verrou 16 comporte un doigt d'accrochage 20 qui vient s'emboîter dans une cavité 22 formée à l'extrémité inférieure d'un coulisseau 24 muni d'une saillie ou ergot 26 et constituant ainsi un organe de couplage et de transmission de mouvement entre le mécanisme de verrouillage et un dispositif de commande de l'ouverture de ce mécanisme.

Le coulisseau est repoussé en direction de l'ouverture 2, c'est-à-dire vers sa position de verrouillage par un ressort 28 monté entre lui et un taquet fixe 30 du boîtier.

Le déplacement du coulisseau 24 contre l'action du ressort 28 c'est-à-dire vers la position d'ouverture de la porte est commandé à partir d'un moteur électrique 30 (Fig. 2) qui est alimenté depuis l'extérieur du boîtier et provoque la rotation d'une vis 32. Cette vis 32 est en prise avec une roue dentée 34 qui est libre en rotation sur un axe 35 fixé dans le boîtier 1. En fait, la roue 34 est creuse et son fond 36 qui est traversé par l'axe 35, comporte sur sa surface interne des cannelures radiales 38 (Fig. 3). Des cannelures radiales 40 analogues aux cannelures 38 sont formées sur un disque 41 qui est également monté sur l'axe 35 mais est à la fois libre en rotation et susceptible de se déplacer axialement par rapport à cet axe. Le disque 41 est monté à l'intérieur de la roue dentée 34 et porte sur sa face opposée à la denture 40 un taquet 42 en saillie à l'extérieur de cette roue. Le taquet 42 a une longueur axiale telle qu'il traverse successivement une encoche 43 ménagée à la périphérie d'une rondelle fixe 44 solidaire de l'axe 35 puis une encoche 45 ménagée à la périphérie d'une rondelle mobile 46 montée libre en rotation sur l'axe 35.

La rondelle fixe 44 est percée d'un certain nombre de trous 48 qui la traversent et servent chacun de logement à une bille 50 qui est ainsi susceptible de faire saillie sur l'une ou l'autre des faces de la rondelle 44. En regard de chacun des trous 48, la rondelle fixe 46 comporte un évidement 52 incurvé coaxialement à la rondelle 46 dont l'une des parois latérales forme une rampe inclinée 54 de sorte que la profondeur de l'évidement décroît progressivement dans cette direction (Fig. 4).

Selon la position de la rondelle 46 par rapport à la rondelle fixe 44, les billes se trouvent alignées avec la partie profonde de l'évidement 52 correspondant (Fig. 5) ou avec la partie supérieure de la rampe 54 comme le montre la Fig. 6. Lorsque les billes 50 sont ainsi à l'intérieur des évidements 52, elles ne font qu'une saillie très faible sur la face opposée de la rondelle fixe 44 de sorte que le disque 41 est libre entre cette rondelle et le fond 36 de la roue dentée 34. Au contraire, lorsque la rondelle 46 ayant tourné, les billes ont été repoussées par les rampes 54 jusqu'à faire saillie de manière importante sur la face opposée de la rondelle fixe 44, le disque 41 est serré par ces billes contre le fond 36 de la roue dentée 34. En conséquence, les cannelures 40 du disque 41 viennent en prise avec les cannelures 38 du fond 36 de la roue dentée et solidarisent ces deux organes en rotation. Le taquet 42 est par suite entraîné par la roue dentée 34.

Les encoches 45 de la rondelle mobile 46 et 43 de la rondelle fixe 44 sont également traversées par la saillie ou l'ergot 26 du coulisseau 24 de sorte que le déplacement du taquet 42 dans le sens des aiguilles d'une montre en considérant les Fig. 7, 8 et 9 provoque celui du coulisseau 24.

Dans la position de fermeture de la serrure, c'est-à-dire lorsque la gâche G est bloquée à l'intérieur de l'encoche 6 du pêne 4 et que le bec 8 de ce pêne est immobilisé par le crochet 18 du verrou 16, le coulisseau 24 est en position enfoncée, c'est-à-dire dans sa position la plus proche de l'ouverture du boîtier 1. L'ergot 26 est en contact avec le taquet 42 qui est lui-même appuyé sur le bord de l'encoche 45 de la rondelle 46 comme le montre la Fig. 7. A ce moment, la rondelle 46 est dans la même position que sur la Fig. 6. Les rampes 54 repoussent donc les billes 50 vers l'extérieur, c'est-à-dire en direction du disque 41. Les cannelures 40 et 38 sont en prise et le taquet 42 est solidaire de la roue dentée.

Si à ce moment, le moteur 30 est excité, la rotation de la vis 32 entraîne celle de la roue dentée 34 et provoque le déplacement du taquet 42 dans l'encoche 45. Le taquet 42 entraîne l'ergot 26 jusqu'à son contact avec l'extrémité opposée de l'encoche 45 puis la roue dentée 34 continuant à tourner, pousse la rondelle 46 qui tourne à son tour. Au cours de cette rotation, .. chacun des évidements 52 se déplace sous la bille 50 et permet à celle-ci de descendre le long de la rampe 54 pour pénétrer dans la partie de plus grande profondeur de l'évidement, et ainsi de libérer le disque 41 qui n'est plus serré contre la roue dentée 34. La pente des cannelures 38 et 40 est telle que le disque 41 s'écarte de lui-même du fond 36 de la roue dentée 34.

Cette roue dentée 34 peut continuer à tourner sous l'action de la vis 32 et du moteur 30, mais le disque 41 et le taquet 42 ne sont plus entraînés.

Le coulisseau 24 a été écarté de l'ouverture 2 en entraînant le doigt 20 de sorte que le verrou 16 a pivoté et libéré le pêne 4. La serrure est déverrouillée et-la gâche G est libre.

Par contre, le coulisseau 24 et par suite l'ergot 26 sont repoussés par le ressort 28 en direction de l'ouverture 2 et tendent à faire pivoter le verrou 16 en direction du pêne 4. L'ergot 26 exerce donc un effort sur le taquet 42 qui, comme le disque 41 est libre en rotation, les cannelures 38 et 40 étant débrayées. L'ergot 26 repousse donc le taquet 42 dans l'encoche 45 jusqu'au moment où le crochet 18 du verrou 16 vient buter sur le bec 10 du pêne 4 et arrête le déplacement (Fig. 1 et 9). Le mécanisme est alors immobilisé en position d'ouverture de la serrure, le pêne 4 étant prêt à recevoir la gâche G.

Lors de la fermeture de la portière, la gâche G pénètre dans l'ouverture 2 puis dans l'encoche 6 du pêne 4 et repousse ce dernier jusqu'à ce qu'il soit dégagé du crochet 18 du verrou 16. A ce moment, sous l'action du ressort 28, le coulisseau 24 se déplace en entraînant l'ergot 26. Ce dernier repousse le taquet 42 jusqu'à l'extrémité de l'encoche 45 et provoque même la rotation de la rondelle 46 pour l'amener dans la position d'embrayage représentée sur les Fig. 6 et 7. A ce moment, le mécanisme de verrouillage bloque la gâche G dans le pêne 4 tandis que le taquet 42 du dispositif de commande est rendu solidaire de la roue dentée 34 et est prêt à être entraîné par le moteur 30 dès que celui-ci sera alimenté, par exemple par l'intermédiaire de contacteurs extérieurs de type connu qui n'ont pas besoin d'être décrits ni représentés.

On constate que le dispositif de commande de l'ouverture qui vient d'être décrit permet d'obtenir de façon sûre et efficace le déplacement désiré du coulisseau de couplage du mécanisme de verrouillage sans nécessiter l'utilisation de contacteurs ou autres organes électriques à l'intérieur de la serrure. Ce déplacement est en effet indépendant de la durée d'alimentation du moteur 30 qui peut sans danger fonctionner et même entraîner la roue dentée 34 pendant une période nettement supérieure à celle nécessaire pour l'ouverture, puisque le taquet 42 est automatiquement rendu indépendant de cette roue, lorsque le coulisseau arrive en fin de course utile. Le retour à la position d'entraînement du taquet s'effectue également de manière automatique lors de la fermeture de la porte.

## Revendications

1. Dispositif de commande de l'ouverture d'une serrure et notamment d'une serrure de portière de véhicule automobile comprenant un mécanisme de verrouillage destiné à bloquer un pêne (4) dans ses positions d'ouverture et de fermeture et un dispositif électromécanique (30, 32) de commande de ce mécanisme en vue de l'ouverture de la serrure, qui sont reliés par un organe de couplage coulissant (24) déplacé par le dispositif électromécanique et relié à un verrou articulé (16) du mécanisme de verrouillage, le dispositif de commande comportant une vis (32) entraînée en rotation par un moteur électrique (30) et en prise avec une roue dentée (34) qui déplace un taquet (42) venant en butée contre un ergot (26) de l'organe de couplage coulissant (24), et étant caractérisé en ce qu'il comporte des moyens mécaniques (38 à 54) pour créer entre le taquet (42) et la roue dentée une liaison d'entraînement (34) uniquement pendant la course angulaire de cette dernière qui correspond au déplacement du coulisseau (24) entre ses positions de fermeture et d'ouverture de la serrure, cette liaison étant totalement supprimée par le déplacement de fin de course du coulisseau (24) vers sa position d'ouverture et rétablie par le déplacement de fin de course du coulisseau arrivant en position de fermeture.

2. Dispositif suivant la revendication 1, caractérisé en ce que le taquet (42) est porté par un disque rotatif (41) mobile axialement par rapport à la roue dentée (34) sous l'action combinée de billes (50) et de rampes (54) qui sont déplacées les unes par rapport aux autres par le déplacement de fin de course, d'ouverture ou de fermeture, du coulisseau (24) afin de libérer le taquet (42) ou de le repousser en prise avec la roue dentée.

3. Dispositif suivant l'une des revendications 1 et 2, caractérisé en ce que la roue dentée (34) et le taquet (42) comportent des cannelures radiales en regard (38, 40).

4. Dispositif suivant l'une des revendications 2 et 3, caractérisé en ce que les rampes et les billes sont portées par deux rondelles coaxiales à la roue dentée dont l'une est mobile et comportent l'une des rampes inclinées et l'autre des trous traversant le logement des billes qui coopèrent avec les rampes pour mettre en prise le taquet (42) et la roue dentée (34).

5. Dispositif suivant la revendication 4, caractérisé en ce que les rondelles (44 et 46) comportent chacune une encoche périphérique (43, 45) et en ce que le taquet (42) et l'ergot (26) traversent tous les deux ces encoches.

6. Dispositif suivant la revendication 5, caractérisé en ce que l'une des rondelles (44 et 46) est mobile et en ce que le taquet (42) et l'ergot (26) se déplacent ensemble dans les encoches (43 et 45) puis entraînent la rondelle mobile et provoquent en fin de course du coulisseau (24), le déplacement relatif des billes (50) et des rampes (54).

7. Dispositif suivant l'une des revendications 2 à 6, caractérisé en ce que les rampes sont formées à l'intérieur d'évidements incurvés (52) ménagés dans la rondelle (46).

8. Dispositif suivant l'une des revendications 1 à 7, caractérisé en ce que la roue dentée (34) est creuse et en ce que le taquet (42) est porté par un disque (41) qui est logé avec jeu à l'intérieur de cette roue.

## Claims

1. Device for controlling the opening of a lock, especially a motor-vehicle door lock, comprising a locking mechanism intended for blocking a latch (4) in its opening and closing positions, and an electromechanical device (30, 32) for controlling this mechanism in order to open the lock, which are connected by means of a sliding coupling member (24) shifted by the electromechanical device and connected to an articulated bolt (16) of the locking mechanism, the control device comprising a screw (32) driven in rotation by an electric motor (30) and engaged with a gear wheel (34) which shifts a dog (42) coming up against a stud (26) of the sliding coupling member (24), and being characterized in that it possesses mechanical means (38 to 54) for making a drive connection (34) between the dog (42) and the gear wheel solely during the angular travel of the latter corresponding to the shift of the slide (24) between its lock closing and opening positions, this connection being broken completely as a result of the end-of-travel shift of the slide (24) towards its opening position and being restored as a result of the end-of-travel shift of the slide reaching the closing position.

2. Device according to Claim 1, characterized in that the dog (42) is carried by a rotary disc (41) movable axially relative to the gear wheel (34) under the combined action of balls (50) and slopes (54) which are moved relative to one another as a result of the opening or closing end-of-travel shift of the slide (24), in order to release the dog (42) or push it into engagement with the gear wheel.

3. Device according to one of Claims 1 and 2, characterized in that the gear wheel (34) and the dog (42) have mutually facing radial grooves (38, 40).

4. Device according to one of Claims 2 and 3, characterized in that the slopes and the balls are carried by two washers which are coaxial relative to the gear wheel and one of which is movable, .and of which one has inclined slopes and the other through-holes for receiving the balls which interact with the slopes in order to engage the dog (42) and the gearwheel (34) with one another.

5. Device according to Claim 4, characterized in that the washers (44 and 46) each have a peripheral notch (43, 45), and in that the dog (42) and the stud (26) both pass through these notches.

6. Device according to Claim 5, characterized in that one of the washers (44 and 46) is movable, and in that the dog (42) and the stud (26) shift together in the notches (43 and 45), then drive the movable washer and, at the end of travel of the slide (24), cause the relative shift of the balls (50) and slopes (54).

7. Device according to one of Claims 2 to 6, characterized in that the slopes are formed within curved recesses (52) made in the washer (46).

8. Device according to one of Claims 1 to 7, characterized in that the gear wheel (34) is hollow, and in that the dog (42) is carried by a disc (41) seated with play inside this wheel.

## Patentansprüche

1. Bedienungsvorrichtung zum Öffnen von Schlössern, insbesondere Kraftfahrzeug-Türschlössern, mit einem Verriegelungsmechanismus, der einen Schnapper (4) in seiner offenen und geschlossenen Stellung blockiert, und einer elektromechanischen Vorrichtung (30, 32) zum Antrieb dieses Mechanismus zum Zweck der Öffnung des Schlosses, die durch ein verschiebbares Kupplungsorgan (24) miteinander verbunden sind, das durch die elektromechanische Vorrichtung bewegt ist und mit einem verschwenkbaren Riegel (16) des Verriegelungsmechanismus verbunden ist, wobei die Bedienungsvorrichtung eine Schnecke (32) besitzt, die durch einen Elektromotor (30) angetrieben wird und mit einem Zahnrad (34) in Eingriff ist, das einen Mitnehmer (42) bewegt, der an einem Vorsprung (26) des verschiebbaren Kupplungsorgans (24) in Anschlag kommt, gekennzeichnet durch mechanische Einrichtungen (38 bis 54), die zwischen dem Mitnehmer (42) und dem Zahnrad (34) nur während des Winkeiwegs des Zahnrads, der der Bewegung des Schiebers (24) zwischen seinen Stellungen der Schließung und Öffnung des Schlosses entspricht, eine Antriebsverbindung herstellen, die durch die Endbewegung des Schiebers (24) in Richtung seiner Öffnungsstellung vollständig aufgehoben wird und durch die Endbewegung des in die Schließstellung gelangenden Schiebers wieder hergestellt wird.

2. Vorrichtung nach Anspruch 1, dadurch gekennzeichnet, daß der Mitnehmer (42) von einer drehbaren Scheibe (41) getragen wird, die bezüglich des Zahnrads (34) durch Zusammenwirken von Kugeln (50) und Schrägflächen (54) axial beweglich ist, die durch die Endbewegung des Schiebers (24) in Öffnungs- oder Schließstellung gegeneinander bewegt werden, um den Mitnehmer (42) freizugeben oder ihn in Eingriff mit dem Zahnrad zurückzudrücken.

3. Vorrichtung nach einem der vorhergehenden Ansprüche, dadurch gekennzeichnet, daß das Zahnrad (34) und der Mitnehmer (42) einander gegenüberstehende radiale Rillen (38, 40) besitzen.

4. Vorrichtung nach Anspruch 2 oder 3, dadurch gekennzeichnet, daß die Schrägflächen und die Kugeln von zwei zum Zahnrad koaxialen Scheiben getragen sind, von denen die eine beweglich ist und von denen die eine Schrägflächen und die andere durchgehende Bohrungen zur Aufnahme der Kugeln aufweist, die mit den. Schrägflächen zur Herstellung des Eingriffs des Mitnehmers (42) mit dem Zahnrad (34) zusammenwirken.

5. Vorrichtung nach Anspruch 4, dadurch gekennzeichnet, daß die Scheiben (44 und 46) jeweils eine sich über den Umfang erstreckende Nut (43, 45) besitzen und daß der Mitnehmer (42) und der Vorsprung (26) beide diese Nuten durchqueren.

6. Vorrichtung nach Anspruch 5, dadurch gekennzeichnet, daß eine der Scheiben (44 und 46) beweglich ist und daß sich der Mitnehmer (42) und der Vorsprung (26) zusammen in den Nuten (43 und 45) bewegen und dann die bewegliche Scheibe mitnehmen und am Wegende des Schiebers (24) die Relativbewegung zwischen den Kugeln (50) und den Schrägflächen (54) bewirken.

7. Vorrichtung nach einem der Ansprüche 2 bis 6, dadurch gekennzeichnet, daß die Schrägflächen im Inneren von in der Scheibe (46) vorgesehenen, gekrümmten Aussparungen (52) gebildet sind.

8. Vorrichtung nach einem der vorhergehenden Ansprüche, dadurch gekennzeichnet, daß das Zahnrad (34) hohl ist und daß der Mitnehmer (42) von einer Scheibe (41) getragen ist, die mit einem Spiel im Inneren des Zahnrades sitzt.
